# FASCICULE DE BREVET EUROPEEN

(11) **EP 0 002 403 B1**
(45) Date de publication et mention de la délivrance du brevet: **09.09.1981**
(21) Numéro de dépôt: 78400184.4
(22) Date de dépôt: 16.11.1978
(51) Int. Cl.: B65D 83/04

(54) **Bouchon pour le comptage et la distribution de granules disposées dans un récipient**
Zähl- und Abgabeverschluss für in einem Behälter angeordnetes kornförmiges Material
Counting and dispensing closure for granules disposed in a container

(30) Priorité: 28.11.1977 FR 7735796
(43) Date de publication de la demande: 13.06.1979
(73) Titulaire: LABORATOIRES SUPPO-STERIL Société à responsabilité limitée dite:, 78120 Rambouillet (FR)
(72) Inventeur: de Chollet, Michel, F-78120 Rambouillet (FR)
(74) Mandataire: Moulines, Pierre

## Description

Bouchon pour le comptage et la distribution de granules disposés dans un récipient.

La présente invention a pour objet un bouchon pour le comptage et la distribution de granules.

Le document FR-A-2 396 697 concerne un bouchon pour le comptage et la distribution de granules à partir d'un récipient monté au-dessus dudit bouchon. Dans ce mode de réalisation le récipient est monté sur un bouchon interne présentant un orifice de passage des granules susceptible de venir sélectivement en regard et en position d'obturation d'au moins un orifice prévu dans un disque distributeur, monté rotatif suivant un angle déterminé à l'intérieur dudit bouchon interne, ledit disque distributeur étant entraîné en rotation par un organe récepteur monté rotatif suivant un angle déterminé sur le bouchon Interne, l'organe récepteur comportant au moins un logement d'un granule susceptible de venir en regard de l'orifice prévu dans le disque distributeur.

Toutefois, pour prélever un nombre quelconque de granules, Il est nécessaire de déplacer l'organe récepteur dans des positions prédéterminées par des mouvements rotatifs Inversés.

Or, cela peut présenter certains inconvénients pour l'utilisateur qui doit apporter une certaine attention dans la manipulation du récepteur pour la distribution d'un nombre quelconque de granules.

La présente invention a pour but un mode de réalisation différent permettant à chaque déplacement d'une fraction de tour dans le même sens, la distribution d'un granule dans l'organe récepteur.

Il n'est donc pas nécessaire de surveiller la position de l'organe récepteur, comme dans le dispositif faisant l'objet du document FR-A-2396 697.

Le document US-A-2 886 209 concerne également un bouchon pour le comptage et la distribution de granules à partir d'un récipient monté au-dessus dudit bouchon dans lequel la partie fixe du bouchon placée à la base du récipient présente au moins un alvéole contenant un granule et en regard duquel est susceptible de venir sélectivement en position d'ouverture et d'obturation, au moins un orifice d'un disque distributeur monté rotatif sur le bouchon et comportant une ailette disposée au-dessus de l'orifice prévu dans le disque et s'étendant au-dessus dudit alvéole ménagé dans la partie fixe du bouchon.

Toutefois, ce dispositif ne comporte pas d'organe récepteur pour récupérer les granules qui sont évacués par l'organe distributeur.

Le brevet US-A-3 527 383 concerne également un bouchon distributeur analogue à celui décrit ci-dessus, mais dans lequel l'orifice d'évacuation du granule est prévu dans une partie cylindrique d'un ensemble rotatif présentant une tubulure débouchant à l'extérieur et ne comportant aucun organe récepteur de granule. Or cette caractéristique est très importante lorsque le dispositif est utilisé en pharmacie homéopathique.

Le brevet US-A-3 027 000 concerne un bouchon distributeur qui comporte un organe récepteur permettant de délivrer des pilules ou granules. Toutefois, dans ce dispositif, l'organe récepteur ne peut pas être désolidarisé du distributeur et il présente un moyen de distribution qui ne permet pas de délivrer de façon certaine un seul granule lors du déplacement de l'organe récepteur.

En effet, les orifices du bouchon distributeur peuvent laisser passer plusieurs pilules ou granules à la fois.

Conformément à la présente invention, la partie fixe du bouchon qui comprend au moins un alvéole qui communique avec l'orifice situé au centre du bouchon et au-dessus duquel s'étend radialement l'organe de retenue constitué par un ergot relié par une tige verticale au disque distributeur qui présente une jupe permettant la rotation du disque distributeur par rapport au bouchon, l'organe récepteur qui est monté de façon amovible sur le disque distributeur étant solidaire en rotation de ce dernier.

D'autres caractéristiques et avantages de l'invention seront mieux compris à la lecture de la description qui va suivre de plusieurs modes de réalisation et en se référant aux dessins annexés dans lesquels :
- La figure 1 est une vue en coupe longitudinale d'un mode de réalisation du bouchon suivant l'invention ;
- La figure 2 est une vue en coupe longitudinale montrant un autre mode de réalisation du bouchon et du récipient ;
- La figure 3 est une vue en coupe suivant la ligne III-III de la figure 1 ;
- La figure 4 est une vue en perspective du disque distributeur ;
- La figure 5 est une vue en coupe longitudinale d'un autre mode de réalisation du récipient et du bouchon ;
- La figure 6 est une vue en coupe transversale suivant la ligne Vi-VI de la figure 5.

Aux figures 1, 3 et 4 on a représenté un mode de réalisation d'un bouchon 1 pour le comptage et la distribution de granules, sur lequel est monté par emmanchement, un récipient tubulaire en verre 27 fermé à l'une de ses extrémités et sur lequel est engagée une gaine 28 en matière plastique. La partie fixe 29 du bouchon présente une collerette 29a qui est engagée sur la base du récipient en verre 27, ladite partie fixe 29 comportant des alvéoles 30, 30a, 30b, 30c disposés circulairement et dans lesquels sont disposés en attente, des granules tels que 31 en provenance du récipient 27.

A la partie inférieure de la partie fixe du bouchon 29 est monté rotatif, un disque distributeur 32 qui présente une gorge circulaire 33 dans laquelle est engagée une nervure circulaire 34 de la partie fixe 29. Le disque distributeur 32 qui assure l'obturation de la partie inférieure des alvéoles 30 à 30c et la rétention des granules dans lesdits alvéoles, présente un orifice 35 susceptible de venir sélectivement en regard de l'un des alvéoles 30 à 30c afin de permettre le passage d'un granule 31 et sa chute dans un organe récepteur 36 disposé en-dessous du disque distributeur 32.

Dans sa partie centrale le disque distributeur 32 est muni d'un ergot 37 de retenue des granules qui est constitué d'une tige verticale 37a munie d'un bec 37b s'étendant radialement au-dessus des alvéoles 30 à 30c et de l'orifice 35 du disque distributeur.

A sa partie inférieure le disque distributeur 32 comporte une jupe 38 sur laquelle est engagé l'organe récepteur de granules 36 qui est transparent pour contrôler la présence de granules dans ledit récepteur.

Pour solidariser en rotation le disque distributeur 32 et l'organe récepteur 36, la jupe 38 du disque 32 présente un doigt 39 qui est engagé dans une rainure 40 de l'organe récepteur 36.

Le fonctionnement du bouchon s'effectue de la manière suivante :
En faisant tourner dans un sens quelconque l'organe récepteur de granules 36 par rapport à la partie fixe du bouchon 29 et au récipient 27, on entraîne le disque distributeur 32 qui est solidaire en rotation dudit organe récepteur de telle sorte que l'orifice 35 du disque vient se placer en dessous de l'un des alvéoles notamment l'alvéole 30 comme représenté aux figures 1 et 3. Le granule 31 en attente dans l'alvéole 30 tombe alors dans le récepteur 36 à travers l'orifice 35, alors que les granules disposés au-dessus dans le récipient 27. sont retenus par le bec 37b de l'ergot 37.

En dehors de son rôle de retenue des granules, l'ergot 37 joue également un rôle de déblocage des granules qui pourraient rester bloqués au-dessus d'un alvéole de réception d'un granule en attente de distribution.

De cette manière à chaque quart de tour dans le mode de réalisation représenté qui comporte quatre alvéoles, un granule 31 est ainsi libéré et recueilli dans l'organe de réception 36.

Dans le cas où le nombre de granules distribués est supérieur au nombre désiré, l'utilisateur retourne le récipient 27 pour faire fonctionner l'appareil à l'envers et récupérer ainsi, les granules excédentaires qui retombent de l'organe récepteur 36 dans le récipient 27 par l'orifice 35 et un alvéole 30.

Lorsque le nombre de granules voulus se trouve dans l'organe récepteur36, l'utilisateur sépare en tirant vers le bas ledit organe du disque distributeur 32 dont la jupe 38 glisse à l'intérieur de l'organe récepteur.

Les granules qui se trouvent dans le récipient 27, ne peuvent tomber du fait qu'ils sont retenus par l'ergot 37.

A la figure 2 on a représenté une variante de réalisation dans laquelle la partie fixe du bouchon 29 est prolongée par une partie tubulaire 41 munie intérieurement d'un tube en verre 42 et fermée à sa partie supérieure par un bouchon 43 en matière plastique.

Aux figures 5 et 6 on a représenté une variante de réalisation du dispositif dans lequel la partie fixe 29 du bouchon est prolongée pour constituer un récipient 44 dans lequel les alvéoles 30 à 30c prévus dans la partie fixe 29, sont prolongés sur toute la longueur dudit récipient.

Pour obtenir un allègement du récipient 44 celui-ci présente des évidements 45 s'étendant sur toute sa longueur.

A sa partie supérieure le récipient 44 est fermé par un bouchon 46.

Le bouchon distributeur est identique à celui qui a été décrit de préférence aux figures 1, 3 et 4.

Bien entendu diverses modifications peuvent être apportées par l'homme de l'art aux dispositifs ou procédés qui viennent d'être décrits uniquement à titre d'exemples, non limitatifs, sans sortir du cadre de l'invention.

## Revendications

1. Bouchon pour le comptage et la distribution de granules à partir d'un récipient monté au-dessus dudit bouchon dans lequel la partie fixe (29) du bouchon placée à la base du récipient (27) présente au moins un alvéole (30) contenant un granule (31) et en regard duquel est susceptible de venir sélectivement en position d'ouverture et d'obturation au moins un orifice (35) d'un disque distributeur (32) monté rotatif sur le bouchon et comportant un organe de retenue (37) disposé au-dessus de l'orifice (35) prévu dans le disque (32) et s'étendant au-dessus dudit alvéole (30) ménagé dans la partie fixe (29) du bouchon sur laquelle est monté rotatif un récepteur (36) de granules dans lequel débouche l'orifice du disque distributeur (32), caractérisé en ce que la partie fixe (29) du bouchon qui comprend au moins un alvéole (30, 30a, 30b, 30c) qui communique avec l'orifice (35) situé au centre du bouchon et au-dessus duquel s'étend radialement l'organe de retenue (37) constitué par un ergot (37) relié par une tige verticale (37a) au disque distributeur (32) qui présente une jupe (38) permettant la rotation du disque distributeur (32) par rapport au bouchon, l'organe récepteur (36) qui est monté de façon amovible sur le disque distributeur (32) étant solidaire en rotation de ce dernier.

2. Bouchon suivant la revendication 1, caractérisé en ce que la partie fixe (29) du bouchon présente une collerette (29a) qui est engagée à la base du récipient (29) constitué d'un tube en verre fermé à l'une de ses extrémités et sur lequel est engagée une gaine (28) en matière plastique.

3. Bouchon suivant la revendication 1, caractérisé en ce que la partie fixe (29) du bouchon. est prolongée par le récipient constitué d'une partie tubulaire (41), munie intérieurement d'un tube en verre (42) et fermée à l'une de ses extrémités par un bouchon (43) en matière plastique.

4. Bouchon suivant la revendication 1, caractérisé en ce que la partie fixe (29) du bouchon est prolongée pour constituer le récipient (44) qui présente comme ladite partie du bouchon au moins un alvéole (30, 30a, 30b, 30c) s'étendant sur toute la longueur du récipient qui comporte également des évidements (45) d'allègement.

## Claims

1. Cap for counting and dispensing granules from a container fitted on its top, in which the fixed portion (29) of the cap which is situated at the base of the container (27) provided with at least one recess (30) containing a granule (31) and opposite which at least one orifice (35) provided in a dispensing disc (32) is adapted to come selectively in opening and closing positions, the said dispensing disc (32) being mounted for rotation on the said cap and comprising a holding member (37) disposed above the said orifice (35) provided in the said disc (32) and extending above the said recess (30) provided in the fixed portion (29) of the cap, on which fixed portion is rotatably mounted a member (36) intended to receive the granules, and into which issues the orifice of the dispensing disc (32), characterized in that the fixed portion (29) of the cap comprises at least one recess (30, 30a, 30b, 30c) communicating with the orifice (35) situated in the centre of the cap and above which the holding member (37) extends radially, said holding member being constituted by a stud (37) connected via a vertical stem (37a) to the dispensing disc (32) which disc is equipped with a skirt (38) enabling the dispensing disc (32) to rotate with respect to the cap, whilst the receiving member (36) which is removably mounted on the dispensing disc (32) is fast in rotation with the latter.

2. Cap according to claim 1, characterized in that the fixed portion (29) of the cap is provided with a flange (29a) which is engaged on the base of the container (29), which latter is constituted by a glass tube closed at one end and fitted inside a plastic cover (28).

3. Cap according to claim 1, characterized in that the fixed portion (29) of the cap is extended by the container constituted by a tubular portion (41), provided on the inside with a glass tube (42) and closed at one end by a cap (43) in plastic material.

4. Cap according to claim 1, characterized in that the fixed portion (29) of the cap is extended to constitute the container (44) which, like the said portion of the cap, is provided with at least one recess (30, 30a, 30b, 30c) extending over the entire length of the container, which latter is also provided with lightening holes (45).

## Patentansprüche

1. Verschluss für die Zählung und Abgabe von Granulaten aus einem über dem Verschluss gelagerten Behälter, wobei der am Fuss des Behälters (27) angeordnete feste Verschlussteil (29) mindestens eine ein Granulat(31) enthaltende Zelle (30) aufweist, gegenüber welcher mindestens eine Öffnung (35) einer auf dem Verschluss drehbar gelagerten Verteilungsscheibe (32) wahlweise verschlossen und geöffnet werden kann, und wobei ein Halteglied (37) über der in der Scheibe (32) vorgesehenen Öffnung (35) angeordnet ist, das sich über der in dem festen Teil (29) des Verschlusses angebrachten Zelle (30) erstreckt, auf welchem Teil ein Granulataufnahmebehälter (36) gelagert ist, in den die Öffnung der Verteilungsscheibe (32) einmündet, dadurch gekennzeichnet, dass der feste Teil (29) des Verschlusses, welcher mindestens eine Zelle (30, 30a, 30b, 30c) aufweist, die mit der in der Mitte des Verschlusses liegenden Öffnung (35) in Verbindung steht, über der sich das aus einem Anschlag (37) bestehende Halteelement (37) erstreckt, welcher über einen senkrechten Schaft (37a) mit der Verteilungsscheibe (32) verbunden ist, die eine Einfassung (38) aufweist, welche die Drehung der Verteilungsscheibe (32) in bezug auf den Verschluss ermöglicht, wobei das auf der Verteilungsscheibe (32) abnehmbar gelagerte Aufnahmeelement (36) sich zusammen mit letzterer dreht.

2. Verschluss nach Anspruch 1, dadurch gekennzeichnet, dass der feste Teil (29) des Verschlusses einen mit dem Fuss (29) des Behälters verbundenen Flansch (29a) aufweist, wobei der Behälter aus einem an einem Ende verschlossenen Glasrohr besteht, das von einer Hülle (28) aus Kunststoff umfasst ist.

3. Verschluss nach Anspruch 1, dadurch gekennzeichnet, dass der feste Teil (29) des Verschlusses von dem aus einem rohrförmigen Teil (41) bestehenden Behälter verlängert wird, welcher innen mit einem Glasrohr (42) versehen ist und an einem seiner Enden mit einem Verschluss (43) aus Kunststoff verschlossen ist.

4. Verschluss nach Anspruch 1, dadurch gekennzeichnet, dass der feste Teil (29) des Verschlusses verlängert ist, um den Behälter (44) zu bilden, welcher, wie der genannte Teil des Verschlusses, mindestens eine sich über die Gesamtlänge des Behälters erstreckende Zelle (30, 30a, 30b, 30c) aufweist, und welcher ferner Ausnehmungen (45) zur Entlastung aufweist.
